# EUROPÄISCHE PATENTSCHRIFT

(11) **EP 0 429 742 B1**
(45) Veröffentlichungstag und Bekanntmachung des Hinweises auf die Patenterteilung: **30.03.1994**
(21) Anmeldenummer: 90100264.2
(22) Anmeldetag: 08.01.1990
(51) Int. Cl.: A63J 19/00

(54) **Puppentheater**
Puppet theatre
Théatre de marionnettes

(30) Priorität: 25.11.1989 DE 8913920 U
(43) Veröffentlichungstag der Anmeldung: 05.06.1991
(73) Patentinhaber: HABERLE, Walter, D-61118 Bad Vilbel (DE)
(72) Erfinder: HABERLE, Walter, D-61118 Bad Vilbel (DE)
(74) Vertreter: Schlagwein, Udo, Dipl.-Ing.

(56) Entgegenhaltungen:
- US-A- 4 560 359
- US-A- 4 857 028

## Beschreibung

Die Erfindung bezieht sich auf ein Puppentheater mit mehreren, beim Spiel zu benutzenden Puppen und mit einem Abspielgerät für beispielsweise beim Theaterspiel vorgesehene Geräusche (z.B. US-A-4 560 359). Solche Puppentheater sind allgemein bekannt und gebräuchlich.

Puppentheater werden sehr häufig im häuslichen Bereich von Laien benutzt. In solchen Fällen ist es vorteilhaft, wenn dem Spieler möglichst viele Hilfen für den Ablauf des Spiels gegeben werden. Man kann beispielsweise während des Spiels ein Tonband laufen lassen, auf welchem Hintergrundgeräusche und die Gespräche der einzusetzenden Puppen abgespeichert sind. Dennoch verlangt das Theaterspielen erhebliches Geschick, weil synchron mit der Tonwiedergabe unterschiedliche Puppen eingesetzt werden müssen.

Der Erfindung liegt die Aufgabe zugrunde, ein Puppentheater der eingangs genannten Art so auszubilden, daß die Durchführung eines Theaterstückes auch für Laien möglichst einfach ist.

Diese Aufgabe wird erfindungsgemäß dadurch gelöst, daß eine der Anzahl der beim Theaterspiel zu benutzenden Puppen entsprechende Anzahl von elektrisch betätigbaren Anzeigen für die jeweils zu benutzende Puppe vorgesehen ist und daß auf dem Tonträger des Abspielgerätes Steuersignale zum Ansteuern der Anzeigen abgespeichert sind.

Durch diese Gestaltung erkennt der Spieler an den vom Abspielgerät gesteuerten Anzeigen stets rechtzeitig, wann er eine neue Puppe einsetzen muß. Deshalb ist die Durchführung des Theaterspiels besonders einfach und ein verspäteter Einsatz von Puppen oder gar eine Benutzung einer falschen Puppe ausgeschlossen.

Die Anzeigen könnten am Regiepult des Puppentheaters in Form von aufleuchtenden Nummern gebildet sein, wenn man den Puppen entsprechende Nummern zuordnet. Das Theaterspielen wird erleichtert, wenn die Anzeigen an einer Ablage für die beim Spiel zu benutzenden Puppen vorgesehen sind.

Besonders einfach ist die Anzeige gestaltet, wenn sie jeweils durch eine elektrische Lampe gebildet ist.

Das erfindungsgemäße Theater kann vom Spieler bequem transportiert und deshalb leicht - beispielsweise in Kindergärten - benutzt werden, wenn alle seine Teile in einem Koffer angeordnet sind, welcher im aufgeklappten Zustand eine Bühne mit Seitenwänden, einem Regiepult mit dem Abspielgerät und die Ablage für die Puppen bildet.

Die Steuersignale sind vorzugsweise auf dem Tonträger des Abspielgerätes auf einer zusätzlichen Spur des Tonbandes abgespeichert.

Möglich ist jedoch auch, daß die Steuersignale auf dem Tonträger des Abspielgerätes akustische Signale sind und die Anzeigen jeweils einen Schallsensor aufweisen.

Der Tonträger kann außer den Anzeigen für die jeweils zu benutzenden Puppen gemäß einer weiteren, vorteilhaften Ausgestaltung der Erfindung auch weitere Lampen betätigen, wenn auf dem Tonträger weitere Steuersignale zum Steuern von die Bühne beleuchtenden Lampen abgespeichert sind.

Besonders vorteilhaft ist es, wenn eine rote Lampe, eine blaue Lampe und eine gelbe Lampe vorgesehen sind und wenn die Steuerbefehle zum Ansteuern jeder der Lampen mit beliebiger Helligkeit ausgebildet sind. Durch die drei Lampen wird es möglich, die Bühne in jeder beliebigen Farbe auszuleuchten, indem die drei Lampen unterschiedlich stark zum Leuchten gebracht werden, so daß beliebige Mischfarben zu erzielen sind. Dadurch kann man sehr gut beispielsweise Abendlicht, aber auch Gewitterstimmungen oder Blitzlicht erzeugen.

Das Zusammenklappen des Puppentheaters zu einem tragbaren Koffer ist sehr einfach möglich, wenn das Puppentheater in etwa halber Höhe eine horizontale Teilungsfuge aufweist, wenn die obere Seitenwandhälften nach vorn gegen die obere Frontwandhälfte klappbar und die obere Frontwandhälfte nach vorn unten gegen die untere Frontwandhälfte klappbar ist und wenn die unteren Seitenwandhälften nach innen gegen die untere Frontwandhälfte klappbar ausgebildet sind.

Die Kulisse kann sehr rasch von einem Kulissenbild zum anderen wechseln, wenn die Kulisse aus zwei motorisch angetriebenen Wickelwalzen gebildet ist, auf denen ein Kulissenband mit unterschiedlichen Kulissenbildern aufgewickelt ist. Mit einem solchen Kulissenband kann man auch den Eindruck eines Schneegestöbers oder den von Nebel erzeugen.

Zur weiteren Erleichterung des Theaterspielens trägt es bei, wenn auf dem Tonträger Steuerbefehle für den Antrieb der Wickelwalzen vorgesehen sind.

Eine andere Weiterbildung der Erfindung besteht darin, daß auf dem Tonträger zusätzliche Steuerbefehle zur Ansteuerung weiterer Vorrichtungen im Puppentheater, beispielsweise dem Vorhang, abgespeichert sind.

Die Erfindung läßt zahlreiche Ausführungsformen zu. Zur weiteren Verdeutlichung ihres Grundprinzips ist eine davon schematisch in der Zeichnung dargestellt und wird nachfolgend beschrieben.

Das dargestellte Puppentheater hat eine Frontwand 1, in der als Bühne 2 eine Öffnung vorgesehen ist. Die Frontwand 1 wird durch Seitenwände 3, 4 in ihrer dargestellten, aufrecht stehenden Lage gehalten. Die Seitenwände 3, 4 sind durch nicht gezeigte Scharniere derart mit der Frontwand verbunden, daß das Puppentheater insgesamt zu einem tragbaren Koffer zusammengeklappt werden kann.

Hinter der Bühne 2 ist zwischen den Seitenwänden 3, 4 eine Kulisse 5 vorgesehen, die so ausgebildet ist, daß der Spieler durch sie hindurch die Zuschauer sehen, er selbst aber für die Zuschauer unsichtbar ist. Unterhalb der Bühne 2 befindet sich ein Regiepult 6, in welchem ein Abspielgerät 7, beispielsweise ein Tonbandgerät, untergebracht ist. Beide Seitenwände haben Halterungen 8, 9, welche bei diesem Ausführungsbeispiel nach oben gerichtete Stangen aufweisen, die Ablagen 10, 11, 12 für zu benutzende Puppen bilden. Vor jeder Ablage 10, 11, 12 ist eine Anzeige 13, 14, 15 in Form einer Lampe vorgesehen.

Auf dem Tonträger des Abspielgerätes 7 sind Steuersignale gespeichert, welche ein Aufleuchten der jeweils gewünschten Anzeige 13, 14, 15 bewirken. Dadurch wird dem Puppenspieler an den jeweils richtigen Stellen der Handlung signalisiert, welche Puppe er gerade einsetzen muß.

Die Zeichnung zeigt weiterhin oberhalb der Bühne 2 drei Lampen 16, 17, 18, von denen die erste rotes Licht, die zweite blaues Licht und die dritte gelbes Licht auszustrahlen vermag. Auch diese Lampen 16, 17, 18 sind vorzugsweise durch Steuersignale des Tonträgers des Abspielgerätes 7 gesteuert. Dadurch wird es möglich, jede der Lampen 16, 17, 18 unabhängig von den anderen anzusteuern und die Helligkeit der jeweiligen Lampe 16, 17, 18 automatisch zu regeln.

Die Kulisse 5 besteht aus einem Kulissenband 19, welches auf zwei beiderseits der Bühne 2 angeordneten Wickelwalzen 20, 21 aufgewickelt ist. Die Wickelwalze 21 kann von einem Motor 22 angetrieben werden, der seinerseits durch Steuersignale des Abspielgerätes 7 ansteuerbar ist. Dreht sich die Wickelwalze 21 im Uhrzeigersinn, so wird von der Wickelwalze 20 Kulissenband 19 abgewickelt und auf die Wickelwalze 21 aufgewickelt. Dadurch kann man ein Bühnenbild automatisch wechseln.

Die Zusammenklappbarkeit des Puppentheaters kann auf unterschiedliche Weise erreicht werden. Bei dem dargestellten Ausführungsbeispiel ist in etwa in halber Höhe des Puppentheaters eine horizontal verlaufende Teilungsfuge 23 vorgesehen. Die oberen Hälften der Seitenwände 4 können nach vorn gegen die Frontwand 1 geklappt werden. Anschließend kann man die obere Hälfte der Frontwand 1 nach unten gegen die untere Hälfte der Frontwand 1 klappen. Die unteren Hälften der Seitenwände 3, 4 sind um Scharniere 24, 25 nach innen klappbar. Nicht gezeigt ist, daß in dem entstehenden Freiraum zwischen den eingeklappten, unteren Seitenwandhälften und der unteren Frontwandhälfte eine Schublade eingesetzt werden kann.

### Auflistung der verwendeten Bezugszeichen

- 1: Frontwand
- 2: Bühne
- 3: Seitenwand
- 4: Seitenwand
- 5: Kulisse
- 6: Regiepult
- 7: Abspielgerät
- 8: Halterung
- 9: Halterung
- 10: Ablage
- 11: Ablage
- 12: Ablage
- 13: Anzeige
- 14: Anzeige
- 15: Anzeige
- 16: Lampe
- 17: Lampe
- 18: Lampe
- 19: Kulissenband
- 20: Wickelwalze
- 21: Wickelwalze
- 22: Motor
- 23: Teilungsfuge
- 24: Scharnier
- 25: Scharnier

## Patentansprüche

1. Puppentheater mit mehreren, beim Spiel zu benutzenden Puppen und mit einem Abspielgerät (7) für beispielsweise beim Theaterspiel vorgesehene Geräusche, dadurch gekennzeichnet, daß eine der Anzahl der beim Theaterspiel zu benutzenden Puppen entsprechende Anzahl von elektrisch betätigbaren Anzeigen (13, 14, 15) für die jeweils zu benutzende Puppe vorgesehen ist und daß auf dem Tonträger des Abspielgerätes (7) Steuersignale zum Ansteuern der Anzeigen (13, 14, 15) abgespeichert sind.

2. Puppentheater nach Anspruch 1, dadurch gekennzeichnet, daß die Anzeigen (13, 14, 15) an einer Ablage (10, 11, 12) für die beim Spiel zu benutzenden Puppen vorgesehen sind.

3. Puppentheater nach den Ansprüchen 1 oder 2, dadurch gekennzeichnet, daß die Anzeigen (13, 14, 15) jeweils durch eine elektrische Lampe gebildet sind.

4. Puppentheater nach den Ansprüchen 1 oder 2, dadurch gekennzeichnet, daß alle seine Teile in einem Koffer angeordnet sind, welcher im aufgeklappten Zustand eine Bühne (2) mit Seitenwänden (3, 4), einem Regiepult (6) mit dem Abspielgerät (7) und die Ablagen (10, 11, 12) für die Puppen bildet.

5. Puppentheater nach zumindest einem der vorangehenden Ansprüche, dadurch gekennzeichnet, daß die Steuersignale auf dem Tonträger des Abspielgerätes (7) auf einer zusätzlichen Spur eines Tonbandes abgespeichert sind.

6. Puppentheater nach zumindest einem der vorangehenden Ansprüche, dadurch gekennzeichnet, daß die Steuersignale akustische Signale sind und die Anzeigen (13, 14, 15) jeweils einen Schallsensor aufweisen.

7. Puppentheater nach zumindest einem der vorangehenden Ansprüche, dadurch gekennzeichnet, daß auf dem Tonträger weitere Steuersignale zum Steuern von die Bühne (2) beleuchtenden Lampen (16, 17, 18) ) abgespeichert sind.

8. Puppentheater nach Anspruch 7, dadurch gekennzeichnet, daß eine rote Lampe (16), eine blaue Lampe (17) und eine gelbe Lampe (18) vorgesehen sind und daß die Steuerbefehle zum Ansteuern jeder der Lampen (16, 17, 18) mit beliebiger Helligkeit ausgebildet sind.

9. Puppentheater nach zumindest einem der vorangehenden Ansprüche, dadurch gekennzeichnet, daß es in etwa halber Höhe eine horizontale Teilungsfuge aufweist, daß die oberen Seitenwandhälften nach vorn gegen die obere Frontwandhälfte klappbar und die obere Frontwandhälfte nach vorn unten gegen die untere Frontwandhälfte klappbar ist und daß die unteren Seitenwandhälften nach innen gegen die untere Frontwandhälfte klappbar ausgebildet sind.

10. Puppentheater nach zumindest einem der vorangehenden Ansprüche, dadurch gekennzeichnet, daß die Kulisse (5) aus zwei motorisch angetriebenen Wickelwalzen (20, 21) gebildet ist, auf denen ein Kulissenband (19) mit unterschiedlichen Kulissenbildern aufgewickelt ist

11. Puppentheater nach zumindest einem der vorangehenden Ansprüche, dadurch gekennzeichnet, daß auf dem Tonträger Steuerbefehle für den Antrieb der Wickelwalzen (20, 21) vorgesehen sind.

12. Puppentheater nach zumindest einem der vorangehenden Ansprüche, dadurch gekennzeichnet, daß auf dem Tonträger zusätzliche Steuerbefehle zur Ansteuerung weiterer Vorrichtungen im Puppentheater, beispielsweise dem Vorhang, abgespeichert sind.

## Claims

1. Puppet theatre with a plurality of puppets which are to be used during a play and with a playback device (7) for sounds which are provided, for example, during the drama, characterised in that a number of electrically actuable displays (13, 14, 15) corresponding to the number of puppets to be used during the drama, is provided for the puppet to be used in each case and in that control signals for controlling the displays (13, 14, 15) are stored on the sound carrier of the playback device (7).

2. Puppet theatre according to claim 1, characterised in that the displays (13, 14, 15) are provided on a support (10, 11, 12) for the puppets to be used during the play.

3. Puppet theatre according to claims 1 or 2, characterised in that the displays (13, 14, 15) are formed by an electric lamp in each case.

4. Puppet theatre according to claims 1 or 2, characterised in that all its parts are arranged in a case which, in the folded open state, forms a stage (2) with side walls (3, 4), a control console (6) with the playback device (7) and the supports (10, 11, 12) for the puppets.

5. Puppet theatre according to at least one of the preceding claims, characterised in that the control signals are stored on the sound carrier of the playback device (7) on an additional track of a tape.

6. Puppet theatre according to at least one of the preceding claims, characterised in that the control signals are acoustic signals and the displays (13, 14, 15) each have a sound sensor.

7. Puppet theatre according to at least one of the preceding claims, characterised in that further control signals for controlling lamps (16, 17, 18) illuminating the stage (2) are stored on the sound carrier.

8. Puppet theatre according to claim 7, characterised in that a red lamp (16), a blue lamp (17) and a yellow lamp (18) are provided and in that the control commands for controlling each of the lamps (16, 17, 18) are formed with optional brightness.

9. Puppet theatre according to at least one of the preceding claims, characterised in that it has a horizontal joint about halfway up, in that the upper halves of the side walls may be folded forwardly against the upper half of the front wall and the upper half of the front wall may be folded forwardly downwardly against the lower half of the front wall and in that the lower halves of the side wall are designed to be foldable inwardly against the lower half of the front wall.

10. Puppet theatre according to at least one of the preceding claims, characterised in that the background (5) is formed from two motor-driven winding rollers (20, 21) on which a background strip (19) with different background pictures is wound.

11. Puppet theatre according to at least one of the preceding claims, characterised in that control commands for driving the winding rollers (20, 21) are provided on the sound carrier.

12. Puppet theatre according to at least one of the preceding claims, characterised in that additional control commands for controlling further devices in the puppet theatre, for example the curtain, are stored on the sound carrier.

## Revendications

1. Théâtre de marionnettes pour l'utilisation de plusieurs marionnettes au cours d'une pièce, avec un appareil de sonorisation (7) par exemple pour le bruitage de la pièce de théâtre caractérisé en ce que l'on prévoit des signalisations (13, 14, 15) à fonctionnement électrique pour chacune des différentes marionnettes à utiliser, le nombre des signalisations correspondant au nombre des marionnettes nécessaires à la pièce de théâtre, et en ce que sur le support de son de l'appareil de sonorisation (7) sont mémorisés des signaux de commandes pour commander les signalisations (13, 14, 15).

2. Théâtre de marionnettes selon la revendication 1, caractérisé en ce que les visualisations (13, 14, 15) sont prévues aux emplacements (10, 11, 12) des marionnettes à utiliser pendant la pièce.

3. Théâtre de marionnettes selon la revendication 1 ou 2, caractérisé en ce que chaque signalisation (13, 14, 15) est formée d'une ampoule électrique.

4. Théâtre de marionnettes selon la revendication 1 ou 2, caractérisé en ce que toutes ses pièces peuvent être rangées dans une valise, et en position déployée peuvent former une scène (2) avec des parois latérales (3, 4), une régie (6) avec un appareil de sonorisation (7) et des rangements (10, 11, 12) pour les poupées.

5. Théâtre de marionnettes selon l'une au moins des revendications précédentes, caractérisé en ce que les signaux de commandes sur le support de son de l'appareil de sonorisation (7) sont mémorisés sur une piste supplémentaire de la bande de son.

6. Théâtre de marionnettes selon au moins l'une des revendications précédentes, caractérisé en ce que les signaux de commandes sont des signaux accoustiques, et en ce que les signalisations (13, 14, 15) sont chacune des détecteurs de son.

7. Théâtre de marionnettes selon au moins l'une des revendications précédentes, caractérisé en ce que des signaux de commandes supplémentaires sont mémorisés sur le support de son pour commander des lampes (16, 17, 18) d'éclairage de la scène.

8. Théâtre de marionnettes selon la revendication 7, caractérisé en ce qu'une lampe rouge (16), une lampe bleue (17) et une lampe jaune (18) sont prévues et en ce que les ordres de commandes de chaque lampe (16, 17, 18) fournissent une lumière quelconque.

9. Théâtre de marionnettes selon l'une au moins des revendications précédentes, caractérisé en ce qu'il présente une séparation horizontale à environ mi-hauteur, en ce que les parties supérieures des parois latérales sont repliables vers l'avant contre la partie supérieure de la paroi avant, en ce que la partie supérieure de la paroi avant est repliable vers le bas contre la partie inférieure de la paroi avant et en ce que les parties inférieures des parois latérales sont repliables vers l'intérieur contre la partie inférieure de la paroi avant.

10. Théâtre de marionnettes selon l'une au moins des revendications précédentes, caractérisé en ce que le décor (5) comporte deux rouleaux (20, 21) motorisés sur lesquels sont enroulés une bande de décor (19) portant les différents dessins du décor.

11. Théâtre de marionnettes selon au moins l'une des revendications précédentes, caractérisé en ce que l'on prévoit sur le support de son des signaux de commandes pour l'entraînement des rouleaux (20, 21).

12. Théâtre de marionnettes selon au moins l'une des revendications précédentes, caractérisé en ce que sur le support de son, des signaux supplémentaires de commandes sont mémorisés pour la commande d'autres dispositifs du théâtre de marionnettes.
